# FASCICULE DE BREVET EUROPEEN

(11) **EP 2 557 461 B1**
(45) Date de publication et mention de la délivrance du brevet: **25.06.2014**
(21) Numéro de dépôt: 12174749.7
(22) Date de dépôt: 03.07.2012
(51) Int. Cl.: G04B 15/14, G04B 15/06

(54) **Ancre métallique avec cornes polymères**
Metallanker mit Polymer-Hörnern
Metal anchor with polymer horns

(30) Priorité: 12.08.2011 EP 11177438
(43) Date de publication de la demande: 13.02.2013
(73) Titulaire: Nivarox-FAR S.A., 2400 Le Locle (CH)
(72) Inventeur: Queval, Arthur, 1095 Lutry (CH); Kaelin, Laurent, 2615 Sonvilier (CH); Wyss, Thomas, 2540 Grenchen (CH)
(74) Mandataire: Couillard, Yann Luc Raymond

(56) Documents cités:
- EP-A1- 0 732 635
- EP-A1- 1 835 339
- EP-A1- 2 320 280
- EP-A2- 1 331 528
- CH-A2- 702 202
- GB-A- 1 336 057
- JP-A- 2007 285 716
- US-A- 3 077 728

## Description

### Domaine de l'invention

L'invention se rapporte à un système d'échappement d'une pièce d'horlogerie et, plus précisément, à un tel système comportant une ancre dont la fonction de la baguette et celle de la fourchette peuvent être découplées.

### Arrière plan de l'invention

Les systèmes à échappement libre du type à ancre suisse sont difficiles à mettre au point car ils sont le compromis entre une inertie la plus faible possible et une tribologie des palettes et de la fourchette, les meilleures possibles. Ainsi, il est difficile d'éviter les collements entre la cheville de plateau et les cornes de la fourchette tout en préservant une inertie minimale et même une insensibilité aux champs magnétiques.

Le document EP 2 320 280 divulgue une ancre pour un système d'échappement dont le dard est venu de forme avec la baguette. La fourchette est formée à part de la baguette pour ensuite être montée sur cette dernière.

### Résumé de l'invention

Le but de la présente invention est de pallier tout ou partie les inconvénients cités précédemment en proposant un procédé de fabrication d'une ancre dont la baguette possède une faible inertie et une fourchette avec des qualités tribologiques favorables.

A cet effet, l'invention se rapporte à un procédé de fabrication d'une ancre pour un système d'échappement **caractérisé en ce qu'**il comporte les étapes suivantes :
a) former à l'aide d'un premier matériau le corps de l'ancre dont une première extrémité comporte le dard et une deuxième extrémité comporte deux bras destinés à recevoir chacun une palette ;
b) surmouler un deuxième matériau au niveau de ladite première extrémité afin de former une fourchette, le deuxième matériau étant différent du premier ;
c) ajuster lesdites palettes et une tige afin de pouvoir monter l'ancre à rotation.

Selon une première alternative, le procédé de fabrication selon l'invention diffère en en ce qu'il comporte les étapes suivantes :
a') former à l'aide d'un premier matériau le corps de l'ancre dont une première extrémité comporte le dard et une deuxième extrémité comporte deux bras formant chacun une palette venue de forme ;
b) surmouler un deuxième matériau au niveau de ladite première extrémité afin de former une fourchette, le deuxième matériau étant différent du premier ;
c') monter une tige afin de pouvoir monter l'ancre à rotation.

Selon une deuxième alternative, le procédé de fabrication selon l'invention diffère en ce qu'il comporte les étapes suivantes :
a) former à l'aide d'un premier matériau le corps de l'ancre dont une première extrémité comporte le dard et une deuxième extrémité comporte deux bras destinés à recevoir chacun une palette ;
b') surmouler un deuxième matériau au niveau de ladite première extrémité afin de former une fourchette et au niveau de ladite deuxième extrémité afin de former lesdites palettes, le deuxième matériau étant différent du premier ;
c') monter une tige afin de pouvoir monter l'ancre à rotation.

Ainsi, avantageusement selon l'invention, les caractéristiques mécaniques apportées par la matière de la baguette ne sont plus tributaires de celles de la fourchette. Par conséquent, à titre d'exemple, la baguette peut offrir avantageusement une faible inertie et, la fourchette, une tribologie optimisée.

Conformément à d'autres caractéristiques avantageuses de l'invention :
- l'étape a) ou a') est réalisée par un processus LIGA, un estampage ou un décolletage ;
- le premier matériau est un métal ou un alliage métallique ;
- le premier matériau comporte du titane, de l'aluminium ou un alliage de cobalt austénitique ;
- l'étape b) ou b') est réalisée par une injection dans un moule formé à l'aide d'un processus LIGA ;
- le deuxième matériau est un polymère ;
- le deuxième matériau comporte du polyoxyméthylène ;
- la tige est formée en l'acier, en laiton ou en maillechort.

Enfin, l'invention se rapporte à une ancre telle que définie dans les revendications 11 à 13.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une représentation d'une ancre selon l'invention ;
- la figure 2 est une représentation en coupe partielle d'une pièce d'horlogerie comportant une ancre selon l'invention ;
- la figure 3 est une représentation d'une ancre non finie selon l'invention ;
- la figure 4 est une représentation d'une étape de surmoulage selon l'invention ;
- la figure 5 est un schéma fonctionnel d'un procédé selon l'invention.

### Description détaillée des modes de réalisation préférés

Dans l'exemple illustré aux figures 1 et 2, on peut voir un système d'échappement 1 pour une pièce d'horlogerie. Comme visible à la figure 2 en coupe, le système d'échappement 1 comprend notamment une ancre 3 destinée à coopérer avec un plateau 5. Le plateau 5 est préférentiellement chassé sur l'axe de balancier 2 et comporte un petit plateau 4 muni d'une encoche 6 et un grand plateau 8 muni d'une cheville 7.

L'ancre 3 comprend de manière préférée une baguette 9 formée par un premier matériau métallique qui est choisi préférentiellement pour sa faible masse volumique, sa faible sensibilité aux champs magnétiques et, éventuellement, sa capacité à changer des palettes 10, 12 par exemple en rubis.

Ainsi, préférentiellement, un tel matériau de baguette 9 peut être, par exemple, du titane, de l'aluminium ou un alliage de cobalt austénitique.

La baguette 9 comporte des bras 11 et 13 destinés à supporter les palettes 10 et 12 afin de coopérer avec au moins une roue d'échappement (non représentée) du système d'échappement 1. Entre ces deux bras 11 et 13, est montée la tige d'ancre 14 afin de monter de manière pivotante l'ancre 3. La tige 14 peut être réalisée, par exemple, dans un matériau comme de l'acier, du laiton ou du maillechort. Enfin, à l'extrémité opposée aux bras 11 et 13, la baguette 9 comporte un dard 15 et une fourchette 17.

Avantageusement selon l'invention, le dard 15 est venu de forme avec la baguette 9 et, préférentiellement, en prolongement de cette dernière. Le dard 15 est destiné à coopérer avec le petit plateau 4 afin d'empêcher les déplacements accidentels de la fourchette 17.

La fourchette 17 comporte de manière préférée un surmoulage 19 formée par un deuxième matériau, différent du premier matériau de la baguette 9 et destiné à autoriser l'amélioration des qualités tribologiques de la fourchette 17 sur la cheville 7 en évitant de nuire à l'inertie globale de l'ancre 3. Préférentiellement, le matériau de la fourchette 17 est également paramagnétique afin de réduire la sensibilité de l'ancre 3 aux champs magnétiques.

Le matériau de la fourchette 17 est idéalement un matériau présentant une faible usure et un faible coefficient de frottement en association avec la cheville 7 du grand plateau 8. Un tel matériau peut être un polymère.

Préférentiellement, le polymère utilisé est du polyoxyméthylène (POM) pour ses capacités particulières d'amortissement des chocs en plus de sa faible sensibilité aux champs magnétiques et ses très bonnes qualités tribologiques. Lors du développement, il a ainsi été trouvé que la pression hertzienne exercée par la cheville en rubis sur les cornes en polyoxyméthylène se limitait à 54 Mpa soit une diminution de 85% des contraintes mécaniques par rapport à des cornes en acier standard.

La fourchette 17 est préférentiellement surmoulé par-dessus la baguette 9 au niveau du dard 15 et comprend deux cornes 16 et 18 destinées à entrer en contact avec la cheville 7 de grand plateau 8 afin, suivant la rotation de la cheville 7, d'entraîner l'ancre 3 en pivotement autour de sa tige 14 selon un mouvement de va-et-vient.

Avantageusement selon l'invention, en découplant les matériaux de la fourchette 17 de celui de la baguette 9, on permet l'optimisation de l'ancre 3 entre la sensibilité désirée aux champs magnétique et/ou l'inertie désirée de la baguette 9, d'une part, et, d'autre part la faible usure et le faible coefficient de frottement en association avec la cheville 7, de la fourchette 17.

Préférentiellement, le surmoulage de la fourchette 17 emprisonne la baguette 9 afin de garantir qu'il ne se désolidarise pas. Ainsi, comme visible aux figures 2 et 4, la baguette 9 comporte des entailles 25, 26 permettant au surmoulage de former des ponts 20 et 21 de matière polymère bloquant la fourchette 17 contre la baguette 9.

Bien entendu, la baguette 9, les palettes 10, 12 ou la tige 14 peuvent différer. Ainsi, à titre d'exemple, selon une première alternative, les palettes 10, 12 peuvent être venues de forme avec la baguette 9 s'il n'est pas souhaité de pouvoir changer les palettes 10, 12. Dans le même but, selon une deuxième alternative, les palettes 10, 12 peuvent être surmoulées de manière identique ou similaire par rapport à la fourchette 17, c'est-à-dire avec un polymère comme par exemple du polyoxyméthylène.

Le procédé 31 de fabrication de l'ancre 3 va maintenant être expliqué en relation avec la figure 5. Le procédé 31 comporte une première étape 33 destinée à former à l'aide d'un premier matériau le corps de l'ancre 3 dont une première extrémité comporte le dard 15 et une deuxième extrémité comporte les deux bras 11, 13 destinés à suppoprter chacun une palette 10, 12.

L'étape 33 peut être réalisée par de nombreuses techniques comme, par exemple, un processus LIGA, un estampage ou un décolletage. Cette étape 33 permet la fabrication en une seule pièce de la baguette 9, des bras 11, 13 et du dard 15. Comme visible à la figure 3, la baguette 9 comporte un trou 22 destiné à ajuster la tige 14. De plus, chaque bras 11, 13 comporte un trou 23, 24 destiné à ajuster une palette 10, 12.

Bien entendu, dans le cas de la premier alternative citée ci-dessus, l'étape 33 est également destinée à former un palette 10, 12 venue de forme sur chaque bras 11, 13.

Enfin, comme expliqué ci-dessus, l'étape 33 permet également, de manière préférée, de former les entailles 25, 26 destinées à être remplies par le ou les futur(s) surmoulage(s).

Le procédé 31 se poursuit avec la deuxième étape 35 destinée à surmouler un deuxième matériau au niveau de la première extrémité, c'est-à-dire au niveau du dard 15, afin de former la fourchette 17 et, éventuellement, au niveau de ladite deuxième extrémité afin de former les palettes 10, 12. Préférentiellement, afin de garantir une qualité structurelle optimale, le moule 27 utilisé pour le surmoulage est réalisé par un processus LIGA, c'est-à-dire une photolithographie suivie d'une galvanoplastie.

Le moule 27 comporte des butées 28 et 29 pour bloquer respectivement les bras 13, 11 et la baguette 9. Seule la cavité 30 du moule 27 est destinée à être remplie. Bien entendu, plusieurs surmoulages pourraient être réalisés sur le même moule 27, c'est-à-dire que le moule 27 comporte plusieurs cavités 30 et que soient placés plusieurs corps d'ancre dans le moule et/ou que d'autres parties de la baguette 9 soient surmoulées comme, par exemple, pour réaliser la deuxième alternative.

Comme expliqué ci-dessus, préférentiellement, le deuxième matériau est un polymère. Par conséquent, l'étape 35 consiste, de manière préférée, à surmouler le corps de l'ancre par injection du polymère dans la cavité 30 du moule 27 afin de former le corps de la fourchette 17 avec, notamment, les cornes 16 et 18 et, éventuellement, selon la deuxième alternative, de former les palettes 10, 12 au niveau des bras 11, 13.

La troisième étape 37 du procédé 31 est destinée à monter les palettes 10, 12 dans les trous 23, 24 et la tige 14 dans le trou 22 afin de pouvoir monter l'ancre 3 à rotation. A la fin de ces deux dernières étapes, l'ancre 3 est finie et peut être montée dans une pièce d'horlogerie comme élément d'un système d'échappement 1 du type suisse.

Bien entendu, dans le cas des première et deuxième alternatives, il faut considérer que l'étape 37 se limite à monter la tige 14 dans le trou 22 afin de pouvoir monter l'ancre 3 à rotation.

Par conséquent, l'ancre 3 est du type composite, c'est-à-dire qu'elle est formée à partir de deux matériaux distincts. Ainsi, comme visible à la figure 2, on peut voir que l'ancre 3 comporte, de manière préférée au niveau de l'axe A, une hauteur entièrement réalisée par le deuxième matériau grâce à l'entaille 25 réalisée lors de l'étape 31 formant notamment un oeillet dans la baguette 9.

Bien entendu, la présente invention ne se limite pas à l'exemple illustré mais est susceptible de diverses variantes et modifications qui apparaîtront à l'homme de l'art.

En particulier, les formes de l'ancre 3 et/ou du plateau 5 peuvent être différentes. L'ancre 3 peut ainsi comporter, par exemple, au moins un troisième bras destiné à supporter au moins une troisième palette pour l'application de l'invention à un système d'échappement du type coaxial.

Il peut également être imaginé d'adapter la forme de la fourchette 17 et, plus précisément, celle des cornes 16 et 18 pour s'adapter à un autre type de plateau ou à un autre type de matériau de la cheville 7 pour éviter l'usure et les collements lors des contacts successifs.

Enfin, les premier et deuxième matériaux différents peuvent également s'entendre en une différence de revêtement extérieur alors que leur âme est identique. A titre d'exemple, la baguette 9 pourrait être ainsi formée de silicium revêtu d'un polymère sans sortir du fait que le premier matériau de la baguette 9 est différent du deuxième matériau de la fourchette 17.

## Revendications

1. Procédé (31) de fabrication d'une ancre (3) pour un système d'échappement (1) **caractérisé en ce qu'**il comporte les étapes suivantes :
a) former (33) à l'aide d'un premier matériau le corps de l'ancre (3) dont une première extrémité comporte le dard (15) et une deuxième extrémité comporte deux bras (11, 13) destinés à recevoir chacun une palette (10, 12) ;
b) surmouler (35) un deuxième matériau au niveau de ladite première extrémité afin de former une fourchette (17), le deuxième matériau étant différent du premier ;
c) monter (37) lesdites palettes et une tige (14) afin de pouvoir monter l'ancre (3) à rotation.

2. Procédé (31) de fabrication d'une ancre (3) pour un système d'échappement (1) **caractérisé en ce qu'**il comporte les étapes suivantes :
a') former (33) à l'aide d'un premier matériau le corps de l'ancre (3) dont une première extrémité comporte le dard (15) et une deuxième extrémité comporte deux bras (11, 13) formant chacun une palette (10, 12) venue de forme ;
b) surmouler (35) un deuxième matériau au niveau de ladite première extrémité afin de former une fourchette (17), le deuxième matériau étant différent du premier ;
c') monter (37) une tige (14) afin de pouvoir monter l'ancre (3) à rotation.

3. Procédé (31) de fabrication d'une ancre (3) pour un système d'échappement (1) **caractérisé en ce qu'**il comporte les étapes suivantes :
a) former (33) à l'aide d'un premier matériau le corps de l'ancre (3) dont une première extrémité comporte le dard (15) et une deuxième extrémité comporte deux bras (11, 13) destinés à recevoir chacun une palette (10, 12) ;
b') surmouler (35) un deuxième matériau au niveau de ladite première extrémité afin de former une fourchette (17) et au niveau de ladite deuxième extrémité afin de former lesdites palettes (10, 12), le deuxième matériau étant différent du premier ;
c') monter (37) une tige (14) afin de pouvoir monter l'ancre (3) à rotation.

4. Procédé (31) selon l'une des revendications précédentes, **caractérisé en ce que** l'étape a) ou a') est réalisée par un processus LIGA, un estampage ou un décolletage.

5. Procédé (31) selon l'une des revendications précédentes, **caractérisé en ce que** le premier matériau est un métal ou un alliage métallique.

6. Procédé (31) selon la revendication précédente, **caractérisé en ce que** le premier matériau comporte du titane, de l'aluminium ou un alliage de cobalt austénitique.

7. Procédé (31) selon l'une des revendications précédentes, **caractérisé en ce que** l'étape b) ou b') est réalisée par une injection dans un moule formé à l'aide d'un processus LIGA.

8. Procédé (31) selon l'une des revendications précédentes, **caractérisé en ce que** le deuxième matériau est un polymère.

9. Procédé (31) selon la revendication précédente, **caractérisé en ce que** le deuxième matériau comporte du polyoxyméthylène.

10. Procédé (31) selon l'une des revendications précédentes, **caractérisé en ce que** la tige (14) est formée en l'acier, en laiton ou en maillechort.

11. Ancre (3) pour un système d'échappement (1) comportant:
- un corps d'ancre formé en une seule pièce d'un premier matériau, et dont une première extrémité comporte un dard (15) et une deuxième extrémité comporte deux bras (11, 13), destinés à recevoir chacun une palette (10, 12);
- une tige (14) montée sur ledit corps d'ancre;
- une fourchette (17) formée d'un deuxième matériau différent dudit premier matériau,
**caractérisée en ce que**
ladite fourchette (17) est surmoulée au niveau de ladite première extrémité dudit corps d'ancre.

12. Ancre (3) pour un système d'échappement (1) comportant:
- un corps d'ancre formé en une seule pièce d'un premier matériau, et dont une première extrémité comporte un dard (15) et une deuxième extrémité comporte deux bras (11, 13) formant chacun une palette (10, 12) venue de forme;
- une tige (14) montée sur ledit corps d'ancre; et
- une fourchette (17) formée d'un deuxième matériau différent dudit premier matériau, ladite fourchette (17) étant surmoulée au niveau de ladite première extrémité dudit corps d'ancre.

13. Ancre (3) pour un système d'échappement (1) comportant:
- un corps d'ancre formé en une seule pièce d'un premier matériau, et dont une première extrémité comporte un dard (15) et une deuxième extrémité comporte deux bras (11, 13), destinés à recevoir chacun une palette (10, 12);
- deux palettes (10, 12), au niveau desdits deux bras (11, 13);
- une tige (14) montée sur ledit corps d'ancre;
- une fourchette (17) formée d'un deuxième matériau différent dudit premier matériau,
**caractérisée en ce que**
ladite fourchette (17) est surmoulée au niveau de ladite première extrémité dudit corps d'ancre,
et **en ce que**
lesdites palettes sont également surmoulées au niveau desdits bras (11, 13).

14. Système d'échappement (1) comportant une ancre selon l'une quelconque des revendications 11 à 13.

15. Pièce d'horlogerie comportant un système d'échappement selon la revendication précédente.

## Patentansprüche

1. Verfahren (31) zum Herstellen eines Ankers (3) für ein Hemmungssystem (1), **dadurch gekennzeichnet, dass** es folgende Schritte umfasst:
a) Ausbilden (33) des Körpers des Ankers (3) mit Hilfe eines ersten Werkstoffs, wobei ein erstes Ende dieses Körpers den Sicherheitsstift (15) umfasst und ein zweites Ende zwei Arme (11, 13) umfasst, die dazu bestimmt sind, jeweils eine Palette (10, 12) aufzunehmen;
b) Abformen (35) eines zweiten Werkstoffs im Bereich des ersten Endes, um eine Gabel (17) zu bilden, wobei der zweite Werkstoff verschieden vom Ersten ist;
c) Montieren (37) der Paletten und einer Welle (14), um den Anker (3) drehbeweglich montieren zu können.

2. Verfahren (31) zum Herstellen eines Ankers (3) für ein Hemmungssystem (1), **dadurch gekennzeichnet, dass** es folgende Schritte umfasst:
a') Ausbilden (33) des Körpers des Ankers (3) mit Hilfe eines ersten Werkstoffs, wobei ein erstes Ende dieses Körpers den Sicherheitsstift (15) umfasst und ein zweites Ende zwei Arme (11, 13) umfasst, die jeweils eine einteilig damit ausgebildete Palette (10, 12) bilden;
b) Abformen (35) eines zweiten Werkstoffs im Bereich des ersten Endes, um eine Gabel (17) zu bilden, wobei der zweite Werkstoff verschieden vom Ersten ist;
c') Montieren (37) einer Welle (14), um den Anker (3) drehbeweglich montieren zu können.

3. Verfahren (31) zum Herstellen eines Ankers (3) für ein Hemmungssystem (1), **dadurch gekennzeichnet, dass** es folgende Schritte umfasst:
a) Ausbilden (33) des Körpers des Ankers (3) mit Hilfe eines ersten Werkstoffs, wobei ein erstes Ende dieses Körpers den Sicherheitsstift (15) umfasst und ein zweites Ende zwei Arme (11, 13) umfasst, die dazu bestimmt sind, jeweils eine Palette (10, 12) aufzunehmen;
b') Abformen (35) eines zweiten Werkstoffs im Bereich des ersten Endes, um eine Gabel (17) zu bilden, und im Bereich des zweiten Endes, um die Paletten (10, 12) zu bilden, wobei der zweite Werkstoff verschieden vom Ersten ist;
c') Montieren (37) einer Welle (14), um den Anker (3) drehbeweglich montieren zu können.

4. Verfahren (31) nach einem der vorhergehenden Ansprüche, **dadurch gekennzeichnet, dass** der Schritt a) oder a') durch einen LIGA-Prozess, eine Prägung oder eine Abstecharbeit ausgeführt wird.

5. Verfahren (31) nach einem der vorhergehenden Ansprüche, **dadurch gekennzeichnet, dass** der erste Werkstoff ein Metall oder eine Metall-Legierung ist.

6. Verfahren (31) nach vorhergehendem Anspruch, **dadurch gekennzeichnet, dass** der erste Werkstoff Titan, Aluminium oder eine Legierung aus austenitischem Kobalt umfasst.

7. Verfahren (31) nach einem der vorhergehenden Ansprüche, **dadurch gekennzeichnet, dass** der Schritt b) oder b') durch eine Einspritzung in eine mit Hilfe eines LIGA-Prozesses gebildete Gussform ausgeführt wird.

8. Verfahren (31) nach einem der vorhergehenden Ansprüche, **dadurch gekennzeichnet, dass** der zweite Werkstoff ein Polymer ist.

9. Verfahren (31) nach vorhergehendem Anspruch, **dadurch gekennzeichnet, dass** der zweite Werkstoff Polyformaldehyd umfasst.

10. Verfahren (31) nach einem der vorhergehenden Ansprüche, **dadurch gekennzeichnet, dass** die Welle (14) aus Stahl, aus Messing oder aus einer Nickel-Kupfer-Zinklegierung gebildet ist.

11. Anker (3) für ein Hemmungssystem (1), umfassend:
- einen aus einem Stück gebildeten Ankerkörper aus einem ersten Werkstoff, wobei ein erstes Ende dieses Körpers einen Sicherheitsstift (15) umfasst und ein zweites Ende zwei Arme (11, 13) umfasst, die dazu bestimmt sind, jeweils eine Palette (10, 12) aufzunehmen;
- eine Welle (14), die auf dem Ankerkörper montiert ist;
- eine Gabel (17), die von einem zweiten Werkstoff gebildet ist, der verschieden vom ersten Werkstoff ist,
**dadurch gekennzeichnet, dass** die Gabel (17) im Bereich des ersten Endes des Ankerkörpers abgeformt ist.

12. Anker (3) für ein Hemmungssystem (1), umfassend:
- einen aus einem Stück gebildeten Ankerkörper aus einem ersten Werkstoff, wobei ein erstes Ende dieses Körpers einen Sicherheitsstift (15) umfasst und ein zweites Ende zwei Arme (11, 13) umfasst, die jeweils eine einteilig damit ausgebildete Palette (10, 12) bilden;
- eine Welle (14), die auf dem Ankerkörper montiert ist, und
- eine Gabel (17), die von einem zweiten Werkstoff gebildet ist, der verschieden vom ersten Werkstoff ist, wobei die Gabel (17) im Bereich des ersten Endes des Ankerkörpers abgeformt ist.

13. Anker (3) für ein Hemmungssystem (1), umfassend:
- einen aus einem Stück gebildeten Ankerkörper aus einem ersten Werkstoff, wobei ein erstes Ende dieses Körpers einen Sicherheitsstift (15) umfasst und ein zweites Ende zwei Arme (11, 13) umfasst, die dazu bestimmt sind, jeweils eine Palette (10, 12) aufzunehmen;
- zwei Paletten (10, 12) im Bereich der beiden Arme (11, 13);
- eine Welle (14), die auf dem Ankerkörper montiert ist;
- eine Gabel (17), die von einem zweiten Werkstoff gebildet ist, der verschieden vom ersten Werkstoff ist,
**dadurch gekennzeichnet, dass** die Gabel (17) im Bereich des ersten Endes des Ankerkörpers abgeformt ist, und dass die Paletten im Bereich der Arme (11, 13) ebenfalls abgeformt sind.

14. Hemmungssystem (1), das einen Anker gemäss einem der Ansprüche 11 bis 13 umfasst.

15. Zeitmessgerät, das ein Hemmungssystem gemäss vorhergehendem Anspruch umfasst.

## Claims

1. Method (31) for fabricating pallets (3) for an escapement system (1) **characterized in that** it includes the following steps:
a) forming (33), using a first material, the lever of the pallets (3) a first end of which includes the dart (15) and a second end includes two arms (11, 13) each for receiving a pallet stone (10, 12);
b) over-moulding (35) a second material on said first end in order to form a pallets fork (17), the second material being different from the first material;
c) mounting (37) said pallet stones and a staff (14) to enable the pallets (3) to be rotatably mounted.

2. Method (31) for fabricating pallets (3) for an escapement system (1) **characterized in that** it includes the following steps:
a') forming (33), using a first material, the lever of the pallets (3), a first end of which includes the dart (15) and a second end includes two arms (11, 13) each forming an integral pallet stone (10, 12);
b) over-moulding (35) a second material on said first end in order to form a pallets fork (17), the second material being different from the first material;
c') mounting (37) a staff (14) to enable the pallets (3) to be rotatably mounted.

3. Method (31) for fabricating pallets (3) for an escapement system (1) **characterized in that** it includes the following steps:
a) forming (33), using a first material, the lever of the pallets (3) a first end of which includes the dart (15) and a second end includes two arms (11, 13) each for receiving a pallet stone (10, 12);
b') over-moulding (35) a second material on said first end so as to form a pallets fork (17) and on said second end in order to form said pallet stones (10, 12), the second material being different from the first material;
c') mounting (37) a staff (14) to enable the pallets (3) to be rotatably mounted.

4. Method (31) according to any of the preceding claims, **characterized in that** step a) or a') is achieved by a LIGA process, stamping or bar turning.

5. Method (31) according to any of the preceding claims, **characterized in that** the first material is a metal or metal alloy.

6. Method (31) according to the preceding claim, **characterized in that** the first material includes titanium, aluminium or an austenitic cobalt alloy.

7. Method (31) according to any of the preceding claims, **characterized in that** step b) or b') is achieved by injection into a mould formed using a LIGA method.

8. Method (31) according to any of the preceding claims, **characterized in that** the second material is a polymer.

9. Method (31) according to the preceding claim, **characterized in that** the second material includes polyoxymethylene.

10. Method (31) according to any of the preceding claims, **characterized in that** the staff (14) is formed of steel, brass or copper-nickel-zinc alloy.

11. Pallets (3) for an escapement system (1) comprising:
- a body made integrally of a first material, a first end of which includes the dart (15) and a second end includes two arms (11, 13) each for receiving a pallet stone (10, 12);
- a staff (14) mounted on said body;
- a fork (17) made of a second material being different from the first material,
**characterized in that** said fork is over-moulded onto said first end of the body.

12. Pallets (3) for an escapement system (1) comprising:
- a body made integrally of a first material, a first end of which includes the dart (15) and a second end includes two arms (11, 13) each forming a pallet stone (10, 12) in a single piece;
- a staff (14) mounted on said body;
- a fork (17) made of a second material being different from the first material, said fork being over-moulded onto said first end of the body.

13. Pallets (3) for an escapement system (1) comprising:
- a body made integrally of a first material, a first end of which includes the dart (15) and a second end includes two arms (11, 13) each for receiving a pallet stone (10, 12);
- two pallet stones (10, 12) onto said two arms (11, 13);
- a staff (14) mounted on said body;
- a fork (17) made of a second material being different from the first material,
**characterized in that** said fork is over-moulded onto said first end of the body and **in that** said pallet stones are also over-moulded onto said two arms (11, 13).

14. Escapement system (1) **characterized in that** it includes pallets (3) according to any of claims 11 to 13.

15. Timepiece **characterized in that** it includes an escapement system (1) according to the preceding claim.
